# EUROPÄISCHE PATENTSCHRIFT

(11) **EP 3 830 908 B1**
(45) Veröffentlichungstag und Bekanntmachung des Hinweises auf die Patenterteilung: **20.04.2022**
(21) Anmeldenummer: 18800833.8
(22) Anmeldetag: 19.10.2018
(51) Int. Cl.: H01R 13/447, H01R 13/453, H01R 13/514, H01R 24/78, H01R 103/00, H01R 13/52

(54) **STECKDOSE**
SOCKET
PRISE DE COURANT

(43) Veröffentlichungstag der Anmeldung: 09.06.2021
(73) Patentinhaber: Mass Tech Innovations GmbH, 1110 Wien (AT)
(72) Erfinder: Ahmic, Selmir, 1100 Wien (AT)
(74) Vertreter: Weiser & Voith Patentanwälte Partnerschaft
(86) Internationale Anmeldenummer: PCT/AT2018/060249
(87) Internationale Veröffentlichungsnummer: WO 2020/077371

(56) Entgegenhaltungen:
- EP-A1- 2 385 588
- WO-A1-2011/065622
- US-A1- 2006 172 583

## Beschreibung

Die vorliegende Erfindung betrifft eine Steckdose für einen Netzstecker mit zumindest zwei Kontaktstiften, umfassend einen Sockel, der auf einer Außenseite zumindest zwei mit inneren elektrisch leitenden Kontaktflächen ausgestattete Buchsen zur Aufnahme je eines Kontaktstiftes hat.

Bei herkömmlichen Steckdosen ist als Berührungsschutz um den Sockel herum ein starrer Kragen angeordnet, um ein versehentliches Berühren der Kontaktstifte des Steckers beim Einstecken der Kontaktstifte in die Buchsen und damit die Gefahr eines Stromschlages zu vermeiden. Der Sockel mit den Buchsen bildet damit den Boden einer von Sockel und Kragen gebildeten Dose, in welche der Netzstecker eingesteckt wird. Die Höhe des Kragens über der Sockelaußenseite (dem "Dosenboden") ist etwa so groß wie die Länge der Kontaktstifte, um den Berührungsschutz zu gewährleisten. Bei manchen Steckertypen sind am Innenumfang des Kragens überdies Schutzkontaktfedern angeordnet, welche beim Einstecken des Netzsteckers von Schutzkontakten des Netzsteckers kontaktiert werden, bevor die Kontaktstifte des Netzsteckers in die Buchsen eintreten, um zuerst das über den Netzstecker angeschlossene Gerät zu erden, bevor es stromversorgt wird.

Die Einstecktiefe der Kontaktbuchsen am Dosenboden und die Höhe des als Berührungsschutz und Erdung dienenden Kragens bedingen eine große Bauhöhe der Steckdose, in der Regel mindestens das Doppelte der Kontaktstiftlänge. Bei Unterputzmontage der Steckdose ist daher eine entsprechend tiefe Aussparung in der Wand erforderlich, bei Aufputzmontage ragt die Steckdose weit von der Wand vor, was hinderlich ist und die Steckdose anfällig für Beschädigungen macht. Wenn die Steckdose in einem Verlängerungskabel oder einer Steckdosenleiste verbaut ist, hat sie einen hohen Platzbedarf im Vertrieb, Transport und bei der Aufbewahrung.

EP 2 385 588 A1 offenbart den Oberbegriff des Anspruchs 1.

Die Erfindung setzt sich zum Ziel, die Nachteile des genannten Standes der Technik zu überwinden und eine besonders kompakte, platzsparende Steckdose zu schaffen.

Dieses Ziel wird mit einer Steckdose der einleitend genannten Art erreicht, welche sich erfindungsgemäß auszeichnet durch:
einen Kragen, der am Sockel zwischen einer eingefahrenen Stellung, in welcher er im wesentlichen bündig mit der genannten Außenseite abschließt, und einer ausgefahrenen Stellung, in welcher er von der Außenseite vorspringend diese kragenartig umgibt, beweglich gelagert ist, und
einen die Abdeckung mit dem Kragen koppelnden Kopplungsmechanismus, welcher dafür ausgebildet ist, dass die Abdeckung bei eingefahrenem Kragen in der Schließstellung und bei ausgefahrenem Kragen in der Offenstellung ist.

Die Erfindung schafft eine Steckdose, bei welcher der als Berührungsschutz und optional Erdung dienende Kragen der Steckdose beweglich gegenüber dem Sockel (Dosenboden) der Steckdose gelagert ist, sodass er bei Nichtgebrauch der Steckdose eingefahren werden kann. Gleichzeitig verhindert die mit der Kragenbewegung gekoppelte Buchsenabdeckung ein Einstecken eines Netzsteckers in der eingefahrenen Stellung des Kragens, so dass die Gefahr eines unbeabsichtigten Berührens freiliegender stromführender Kontaktstifte des Steckers gebannt ist. Dadurch kann eine Reduktion der Bauhöhe der Steckdose auf bis zu die Hälfte erreicht werden, ohne Abstriche hinsichtlich der Betriebssicherheit.

Im Ergebnis wird eine Steckdose geschaffen, die im Vertrieb, im Einbau und bei Nichtgebrauch nur den halben Platzbedarf hat. Dieses reduziert nicht nur Lagerhaltungs- und Transportkosten auf die Hälfte, sondern ermöglicht auch völlig neue Anwendungsgebiete für Unterputzmontagen bzw. Einbauten in seichte Aussparungen, z.B. im Möbelbau, oder für Aufputzmontagen, bei welchen die Steckdose nur wenig hinderlich und damit auch wenig beschädigungsanfällig vorragt. So kann beispielweise eine Gruppe von erfindungsgemäßen Steckdosen in Aufputzmontage über einer einzigen Wanddose montiert werden, ohne signifikant von der Wand vorzustehen.

Bevorzugt ist der Kragen mit zumindest einer Schutzkontaktfeder ausgestattet. Die (zumindest eine) Schutzkontaktfeder des Kragens kann beispielsweise über ein Verbindungskabel mit einem entsprechenden Erdungsanschluss des Sockel elektrisch verbunden werden. Besonders günstig ist es jedoch, wenn die Schutzkontaktfeder über einen Schleifkontakt mit einem Erdungsanschluss des Sockels elektrisch verbunden ist, um eine fertigungsaufwändige und störungsanfällige Kabelverbindung zu vermeiden.

Der Schleifkontakt kann beispielsweise direkt den Erdungsanschluss der Steckdose bilden. Im Falle von beispielsweise zwei Schutzkontaktfedern, die jeweils auf einem Schleifkontakt gleiten, können die beiden Schleifkontakte auch miteinander verbunden sein und den Erdungsanschluss der Steckdose bilden.

Die die Buchsen wahlweise verschließende Abdeckung kann auf jede in der Technik bekannte Art ausgeführt sein. Beispielsweise kann die Abdeckung - in der Art herkömmlicher Kindersicherungen - durch ein parallel zur Außenseite des Sockels drehbares Plättchen mit Öffnungen gebildet sein, die in und außer Fluchtung mit den Buchsen gebracht werden können. Bevorzugt ist die Abdeckung ein federbelasteter Schieber, welcher im Sockel parallel zu dessen Außenseite verschieblich gelagert ist. Der Schieber kann mit entsprechenden Öffnungen ausgestattet sein, die in und außer Fluchtung mit den Buchsen gebracht werden können, um diese wahlweise zu verschließen und freizugeben, und lässt sich besonders einfach mit der Bewegung des Kragens koppeln.

In einer besonders bevorzugten Ausführungsform ist der Kopplungsmechanismus durch eine Kulisse an einem der beiden Teile Abdeckung und Kragen einerseits und einen mit der Kulisse zusammenwirkenden Steuernocken am anderen der beiden Teile Abdeckung und Kragen anderseits gebildet. Im Falle eines Schiebers kann die Kulisse beispielsweise eine Auflaufschräge am Schieber und der Steuernocken ein Vorsprung am Kragen sein, der auf der Auflaufschräge gleitet, was eine stabile, störungsunanfällige Konstruktion ergibt.

Die Bewegung des Kragens kann auf verschiedene Arten veranlasst werden. Im einfachsten Fall kann der Kragen - beispielweise an einer Grifflasche - per Hand in seine Ausfahrstellung heraus- und über die Kontaktstifte des Netzsteckers gezogen werden. In der herausgezogenen Stellung des Kragens kann der Netzstecker in die dann geöffneten Buchsen eingesteckt werden, während der Kragen noch mit der Hand gehalten wird; sobald die Kontaktstifte des Netzsteckers in die Buchsen eintreten, hält die von den Kontaktstiften in ihrer Offenstellung blockierte Abdeckung den Kragen in der Ausfahrstellung, sodass er losgelassen werden kann.

Alternativ können verschiedenste Mechanismen für ein gleichsam "automatisches" Ausfahren des Kragens vorgesehen werden. In einer ersten Ausführungsform ist dazu der Kragen in die ausgefahrene Stellung federnd vorgespannt und mittels einer lösbaren Rastklinke in der eingefahrenen Stellung temporär verrastbar. Wenn die Rastklinke beispielsweise in der Art eines ein- oder ausrastbaren Druckknopfes ausgebildet ist, kann der Kragen durch Antippen aus- und durch Zurückschieben wieder eingefahren werden.

Die Rastklinke, welche den federnd vorgespannten Kragen in eingefahrenen Stellung hält, kann auch auf andere Weise als durch Antippen des Kragens ausgelöst werden, beispielsweise durch ein Berühren der Abdeckung mit den Kontaktstiften des Netzsteckers beim Einstecken. Zu diesem Zweck kann die Abdeckung in der Schließstellung in Buchsenaufnahmerichtung federnd eindrückbar sein und beim Eindrücken die Rastklinke lösen. Die Abdeckung bildet so gleichsam ein "Triggerelement" für ein Herausspringen des Kragens durch Federkraft.

Für seine Ein- und Ausfahrbewegung kann der Kragen direkt am Sockel gleitend geführt sein, insbesonders wenn die Bauhöhe des Sockels etwa dem Ausfahrweg des Kragens entspricht. Alternativ oder zusätzlich können weitere Führungen für den Kragen vorgesehen sein. In einer ersten Variante trägt der Sockel über einen Abstandhalter einen ihn umgebenden Rahmen, auf dessen Außenumfang ein umgeschlagener Rand des Kragens gleitend geführt ist. In einer zweiten Variante trägt der Sockel über einen Abstandhalter einen ihn umgebenden Rahmen, in dem der Kragen gleitend geführt und in der eingefahrenen Stellung aufgenommen ist. In beiden Fällen ergibt sich eine großflächige, stabile Führung des Kragens, wobei im zweiten Fall der Rahmen auch nach außen hin sichtbar ist und ein gestalterisches Element oder Teil einer umgebenden Abdeckung oder eines umgebenen Gehäuses sein kann.

In beiden Varianten kann der genannte Abstandhalter eine Montagestruktur zur Aufputz- oder Unterputzmontage der Steckdose sein. Insbesondere zur Aufputzmontage kann die Montagestruktur beispielsweise eine Montageplatte sein, welche mit elektrischen Anschlüssen für die Kontaktbuchsen und die (optionalen) Kontaktfedern der Steckdose ausgestattet ist. Die Montagestruktur kann aber auch ein Korb, ein Gerüst bzw. ein Skelett sein, der bzw. das zur Unterputzmontage in eine Wanddose eingesetzt werden kann.

Gemäß einem weiteren bevorzugten Merkmal der Erfindung kann zwischen dem Kragen und dem Rahmen und/oder zwischen dem Kragen und dem Sockel jeweils eine umlaufende Dichtung vorgesehen sein, um das Eindringen von Staub, Feuchtigkeit und Spritzwasser in die Steckdose zu verhindern. Dafür ist es auch besonders günstig, wenn an dem Sockel oder dem Kragen eine Verschlussklappe angelenkt ist.

Eine solche Verschlussklappe kann bei jener Ausführungsform der Erfindung, bei welcher der Kragen in einem Rahmen geführt ist, an diesem Rahmen angelenkt sein und über einen Betätigungsmechanismus bei ihrem Öffnen den Kragen in seine ausgefahrene Stellung versetzen. Dies stellt eine weitere Möglichkeit einer gleichsam "automatischen" Betätigung des Kragens dar. Das Öffnen der Klappe lässt den Kragen ausfahren und ihr Schließen ihn wieder einfahren.

Bei Verwendung eines solchen Rahmens, in dem der Kragen geführt ist, kann der Rahmen überaus auch zum Aufbau bzw. Verbinden mehrerer nebeneinanderliegenden Steckdosen verwendet werden. In einem weiteren Aspekt schafft die Erfindung demgemäß eine Mehrfach-Steckdose mit zumindest zwei Steckdosen der hier vorgestellten Art, die einen Rahmen aufweisen, in dem der Kragen geführt ist, wobei die Steckdosen ein gemeinsames Gehäuse haben, welches gleichzeitig die Rahmen der Steckdose bildet.

Die Erfindung wird nachstehend anhand von in den beigeschlossenen Zeichnungen dargestellten Ausführungsformen näher erläutert. In den Zeichnungen zeigen:
die Fig. 1a und 1b eine erste Ausführungsform der Steckdose der Erfindung in der Einfahrstellung (Fig. 1a) und in der Ausfahrstellung (Fig. 1b) jeweils in einer Perspektivansicht;
die Fig. 2a und 2b eine zweite Ausführungsform der Erfindung in der Einfahrstellung (Fig. 2a) und in der Ausfahrstellung (Fig. 2b) jeweils in einer Perspektivansicht;
Fig. 3a die Steckdose der Fig. 2a und 2b in einer gesprengten Perspektivansicht;
Fig. 3b eine Perspektivansicht der Abdeckung der Steckdose von Fig. 3a;
die Fig. 4a und 4b eine dritte Ausführungsform der Steckdose der Erfindung in einer gesprengten Perspektivansicht (Fig. 4a) und in einer Perspektivansicht in der Ausfahrstellung mit geöffneter Klappe (Fig. 4b);
Fig. 5 eine vierte Ausführungsform der Steckdose der Erfindung in der Ausfahrstellung in einer Perspektivansicht; und
die Fig. 6a und 6b eine Mehrfach-Steckdose gemäß der Erfindung mit allen Steckdosen in der Einfahrstellung (Fig. 6a) und mit je zwei Steckdosen in der Einfahr- und in der Ausfahrstellung (Fig. 6b) jeweils in einer Perspektivansicht.

Unter Bezugnahme auf die Fig. 1a bis 4b weist eine Steckdose 1 für einen (nicht dargestellten) Netzstecker einen Sockel 2 auf, der auf seiner Außenseite 3 (zumindest) zwei Buchsen 4 zur Aufnahme von Kontaktstiften des Netzsteckers hat. Jede Buchse 4 nimmt in der Regel jeweils einen Kontaktstift des Netzsteckers auf, und die Anzahl und Anordnung der Buchsen 4 auf der Außenseite 3 des Sockel 2 ist je nach Norm des Netzsteckers bzw. der Steckdose 1.

Die Steckdose 1 ist grundsätzlich für jede Art von Norm geeignet, insbesondere für solche Steckernormen, bei welchen ein Berührungsschutz für die Kontaktstifte des Netzsteckers vorgeschrieben ist, und insbesondere auch eine Erdung, wie später noch ausführlicher erläutert. Beispiele von Normen, für welche die Steckdose 1 geeignet ist, sind z.B. Stecker der Typen A bis N oder der CEE Baureihe 7, sowohl für Haushalt-Netzspannungen von 110 bis 250 Volt als auch für Drehstromnetze von z.B. 400 Volt. Im Falle einer "deutschen" Steckdose vom Typ F (CEE 7/3 oder 7/4) hat die Steckdose 1 beispielsweise zwei Buchsen 4 und zwei diametrale, später noch erläuterte Schutzkontaktfedern 23. Es ist jedoch auch möglich, dass die Steckdose 1 drei Buchsen 4 hat, beispielsweise wenn der Schutzkontakt des Netzsteckers ebenfalls als Kontaktstift ausgeführt ist, wie bei den Steckertypen B, D oder G bis N, oder auch mehr als drei Buchsen 4, z.B. im Falle einer Drehstromsteckdose oder bei Spezialanwendungen wie Ladesteckdosen für Elektrofahrzeuge, welche neben den stromführenden Buchsen und den Schutzkontakten auch noch Signalkontakte führen.

Der Sockel 2 kann z.B. direkt in einer Unterputzwanddose, in einem Gehäuse, auf einer Wand usw. montiert werden und Anschlussklemmen enthalten, über welche die Buchsen 4 elektrisch an das Stromnetz angeschlossen werden können. Der Sockel 2 kann aber auch mit einer Montagestruktur 5 ausgestattet sein, z.B. einstückig mit dieser ausgebildet oder auf dieser montiert. Die Montagestruktur 5 kann wie in den Fig. 3a und 4a gezeigt eine Montageplatte sein, mit Öffnungen 6 für eine Aufputz-Wandmontage und entsprechenden Zugangsöffnungen 7 zu den elektrischen Anschlüssen der Buchsen 4 im Inneren des Sockels 3. Anstelle einer Montageplatte könnte die Montagestruktur 5 jedoch auch ein Korb, Gerüst oder Skelett zur Verankerung der Steckdose 1 in einer Wanddose sein, oder das Gehäuse eines Gerätes, einer Mehrfachsteckdose usw., in oder an dem die Steckdose 1 verbaut wird.

Am Sockel 2 ist ein Kragen 8 beweglich gelagert, und zwar zwischen einer eingefahrenen Stellung, in welcher seine Stirnfläche 9 im wesentlichen bündig mit der Außenseite 3 des Sockels 2 abschließt (siehe Fig. 1a, 2a), und einer ausgefahrenen Stellung, in welcher er von der Außenseite 3 vorspringend diese kragenartig umgibt (siehe Fig. 1b, 2b, 4b und 5). Der Kragen 8 dient in seiner ausgefahrenen Stellung als Berührungsschutz für die Kontaktstifte des (nicht dargestellten) Netzsteckers, solange diese noch nicht vollständig in die Buchsen 4 eingeführt sind.

Zu diesem Zweck ist die Ausfahr- bzw. Kraghöhe H des Kragens 8 gegenüber der Außenseite 3 des Sockels 2 mindestens so groß wie die längstmöglich freiliegende elektrisch leitende Länge der Kontaktstifte des Netzsteckers. Im Falle eines Netzsteckers vom Typ F (CEE 7/3) beträgt die Kontaktstiftlänge beispielsweise 19 mm und die Kraghöhe H mindestens 19 mm. Da die Kontaktflächen im Inneren der Buchsen 4 jedoch in der Regel gegenüber der Außenseite 3 etwas zurückversetzt sind, beispielsweise um 1 bis 2 mm, kann die Ausfahrhöhe H auch entsprechend geringer sein. Denn die Kontaktstifte des Netzsteckers beginnen erst dann Strom zu führen, wenn sie die inneren elektrisch leitenden Kontaktflächen der Buchsen 4 tatsächlich berühren. Ab diesem Zeitpunkt sollte jedenfalls der Kragen 8 so weit ausgefahren sein, dass ein versehentliches Berühren der Kontaktstifte des Netzsteckers mit den Fingern sicher verhindert ist.

Da der Maßstab für die Berührsicherung die Größe der Finger des Benutzers ist, kann die Ausfahrhöhe H auch noch so weit reduziert werden, dass gegebenenfalls ein kleiner Spalt zwischen dem einzuführenden Netzstecker und dem Rand des Kragens 8 verbleibt, wenn der Spalt so klein ist, dass selbst Kleinkinder nicht in den Spalt hineingreifen und die Kontaktstifte des Netzsteckers berühren können.

Um sicherzustellen, dass ein Netzstecker nur dann in die Steckdose 1 eingesteckt werden kann, wenn sich der Kragen 8 in der voll ausgefahrenen Berührungsschutzstellung (Fig. 1b, 2b, 4b, 5) befindet oder jedenfalls schon so weit ausgefahren ist, dass ein allenfalls verbleibender Spalt kein unbeabsichtigtes Berühren der Kontaktstifte des Netzsteckers mehr zulässt, sind die Buchsen 4 mit einer Abdeckung 10 in der Art einer "Kindersicherung" ausgestattet. Die Abdeckung 10 verschließt in der eingefahrenen Stellung des Kragens 8 (Fig. 1a, 2a) die Buchsen 4 zur Gänze und gibt sie in der ausgefahrenen Stellung des Kragens 8 (Fig. 1b, 2b, 3b, 5) zur Gänze frei.

Die Abdeckung 10 ist dazu beweglich am bzw. im Sockel 2 zwischen ihrer Schließ- und Offenstellung gelagert. Die Bewegung der Abdeckung 10 ist über einen (später noch ausführlicher beschriebenen) Kopplungsmechanismus mit der Bewegung des Kragens 8 gekoppelt: Ein Ausfahren des Kragens 8 versetzt die Abdeckung 10 von der Schließ- in die Offenstellung bzw. lässt umgekehrt ein Öffnen der Abdeckung 10 den Kragen 8 ausfahren.

Die Bewegungen von Abdeckung 10 einerseits und Kragen 8 andererseits können über ein entsprechendes Getriebe linear oder nicht-linear gekoppelt sein, sodass beispielsweise auch Zwischenstellungen möglich sind. In einer Zwischenstellung verschließt die Abdeckung 10 die Buchsen 4 nur teilweise, während der Kragen 8 nur teilweise ausgefahren ist. Da jedoch das Einführen der Kontaktstifte des Netzsteckers ein zumindest fast vollständiges Öffnen der Buchsen 4 voraussetzt, ist sichergestellt, dass die Kontaktstifte des Netzsteckers nur dann in die Buchsen 4 eingeführt werden können, wenn gleichzeitig der Kragen 8 zumindest so weit ausgefahren ist, dass ein unbeabsichtigtes Berühren der stromführenden Kontaktstifte verhindert ist.

Alternativ können die Bewegungen von Abdeckung 10 und Kragen 8 auch indirekt gekoppelt sein bzw. die eine Bewegung die andere auslösen. Beispielsweise kann der Kragen 8 bei Erreichen seiner Ausfahrstellung eine bis dahin noch in ihrer Schließstellung befindliche Abdeckung 10 schlagartig aufspringen lassen. Auch ist es möglich, dass die Bewegungskopplung von Abdeckung 10 und Kragen 8 von einem dritten, gemeinsam auf beide Elemente Abdeckung 10 und Kragen 8 wirkenden Element bewirkt wird, beispielsweise einer (später noch ausführlicher beschriebenen) Verschlussklappe der Steckdose.

Der Kragen 8 kann direkt auf einer zu seiner Ausfahrrichtung R parallelen Umfangsfläche 11 des Sockels 2 gleitend geführt sein, gegebenfalls unter Zwischenlegung einer umlaufenden Dichtung. Alternativ oder zusätzlich kann der Kragen 8 auch auf anderen Flächen des Sockels 2 geführt sein, beispielsweise einem vom Sockel 2 getragenen und diesen umgebenden Rahmen 12 (siehe Fig. 2b, 3a), auf dessen Außenumfang ein umgeschlagener Rand 13 des Kragens 8 gleitend geführt ist. Auch hier kann optional eine umlaufende Dichtung zwischen Rahmen 12 und Rand 13 vorgesehen werden. Der Rahmen 12 kann dabei von der Montagestruktur 5, die hier als Abstandhalter zum Sockel 2 dient, gehalten werden.

In der Ausführungsform der Fig. 1a, 1b, 4a, 4b und 5 ist der Kragen 8 innerhalb eines den Sockel 2 mit Abstand umgebenden Rahmens 14 geführt. Auch der Rahmen 14 kann über die dabei als Abstandhalter dienende Montagestruktur 5 mit dem Sockel 2 verbunden sein, z.B. ein- oder mehrstückig. Der Rahmen 14 kann dabei insbesondere auch so weit vorstehen, dass in der eingefahrenen Stellung des Kragens 8 seine Außenseite 14' bündig mit der Stirnseite 9 des Kragens 8 und auch der Außenseite 3 des Sockels 2 abschließt, siehe Fig. 1a. Zwischen Rahmen 14 und Kragen 8 kann optional eine umlaufende Dichtung angeordnet werden.

Die Fig. 3a und 3b zeigen eine mögliche Ausführungsform der Abdeckung 10 in Form eines im Sockel 2 parallel zu dessen Außenseite 3 verschieblich gelagerten Schiebers 15. Der Schieber 15 ist beispielsweise in einen seitlichen Schlitz 16 des Sockels 2 eingeführt und mittels Federn 17, die sich im Sockel 2 abstützen, in seine Offenstellung vorgespannt. Der Schieber 15 ist mit Öffnungen 18 bzw. Aussparungen 19 versehen, welche bei seiner Verschiebebewegung in und außer Fluchtung mit den Buchsen 4 bringbar sind, um diese zu öffnen und zu schließen.

Der als Abdeckung 10 dienende Schieber 15 ist über eine Kulissensteuerung mit dem Kragen 8 bewegungsgekoppelt. Diese Kulissensteuerung bzw. dieser Kopplungsmechanismus umfasst im vorliegenden Fall eine Kulisse in Form einer Auflaufschräge 20 an einem Ende des Schiebers 15 einerseits und einen Steuernocken bzw. Kulissenstössel in Form eines Vorsprungs 21 (Fig. 4a) am Kragen 8 anderseits. Beim Einfahren des Kragens 8 drückt der Vorsprung 21 auf die Auflaufschräge 20 und drängt diese zur Seite bzw. reitet diese hinauf, wodurch der Schieber 15 entgegen die Kraft der Federn 14 in den Sockel 2 hineingedrückt und seine Öffnungen 18 bzw. Ausnehmungen 19 außer Fluchtung mit den Buchsen 4 gebracht werden. In der Einfahrstellung des Kragens 8 ist damit die Abdeckung 10 in ihrer Schließstellung.

Selbstverständlich sind auch alle anderen Arten von Kulissensteuerungen zwischen Abdeckung 10 und Kragen 8 möglich. Beispielsweise kann die Abdeckung 10 ein parallel zur Außenseite 3 des Sockels 2 darin verdrehbares gelagertes Plättchen mit entsprechenden Ausnehmungen bzw. Öffnungen 18, 19 sein, und die Kulissensteuerung kann aus entsprechend gekrümmten Kulissen bestehen. Auch können die Kulisse einer solchen Kulissensteuerung am Kragen 8 und der Steuernocken bzw. Kulissenstössel an der Abdeckung 10 angeordnet sein. Anstelle von Kulissensteuerungen können auch beliebige Getriebe zwischen Kragen 8 und Abdeckung 10 vorgesehen werden, welche deren Bewegungen koppeln, beispielsweise Zahnradgetriebe, Hebelgetriebe, Riementriebe, usw.

Eine weitere Möglichkeit der Bewegungskopplung zwischen Kragen 8 und Abdeckung 10 besteht darin, dass die Steckdose 1 mit einer öffenbaren Klappe 22 (Fig. 4b) versehen ist, welche beispielsweise am Rahmen 14 einseitig angelenkt ist. Über ein (nicht dargestelltes) Getriebe kann die Klappe 22 beim Öffnen den Kragen 8 ausfahren lassen und gleichzeitig die Abdeckung 10 in die Offenstellung versetzen, und umgekehrt beim Schließen der Klappe 22 den Kragen 8 einfahren und die Abdeckung 10 schließen lassen.

In jeder der genannten Ausführungsformen kann der Kragen 8 optional - je nach Steckernorm - mit einer oder mehreren Schutzkontaktfedern 23 ausgestattet sein. Bei Steckern des Typs E oder F liegen beispielsweise zwei Schutzkontaktfedern 23 an gegenüberliegenden Innenumfangsseiten des Kragens 8 in entsprechenden Aussparungen. Die Schutzkontaktfedern 23 können beispielsweise über Kabel (nicht gezeigt) mit einem entsprechenden Erdungsanschluss im Sockel 2 verbunden sein, der z.B. über die Öffnung 7 des Sockels 2 oder der Montagestruktur 5 zugänglich ist. Wie in den Fig. 3a und 4a gezeigt, können anstelle von Anschlusskabeln Schleifkontakte 24 verwendet werden, welche bei der Ein- und Ausfahrbewegung des Kragens 8 einen kontinuierlichen elektrischen Kontakt zwischen den am Kragen 8 montierten Schutzkontaktfedern 23 und den am Sockel 2 montierten Schleifkontakten 24 herstellen. Die Schleifkontakte 24 können im Sockel 2 untereinander und mit einem Erdungssanschluss verbunden sein, beispielsweise auch als einstückiger Stanz- und Biegeteil.

Der Kragen 8 kann optional in der Art eines Druckknopfes bzw. Drucktasters ausgeführt sein, der mittels Federn 25 in seine Ausfahrstellung federnd vorgespannt und mittels einer (nicht dargestellten) lösbaren Rastklinke in seiner Einfahrstellung temporär verrastbar ist. Durch Antippen in der eingefahrenen Stellung kann der Kragen aus seiner Verrastung an der Rastklinke ausgelöst werden und springt in seine ausgefahrene Stellung; umgekehrt kann der Kragen 8 von seiner ausgefahrenen Stellung durch Eindrücken gegen die Kraft der Federn 25 wieder in seine Einfahrstellung verbracht und dann an der Rastklinke verrastet werden.

Optional kann die Abdeckung 10 als Triggerelement zum Lösen einer Rastklinke, welche den Kragen 8 in seiner verrasteten Einfahrstellung hält, verwendet werden. Beispielsweise kann die Abdeckung 10 in ihrer Schließstellung geringfügig in Buchsenaufnahmerichtung, d.h. entgegen der Kragenausfahrrichtung R, federnd gelagert sein. Wenn versucht wird, die Kontaktstifte eines Netzsteckers in die Buchsen 4 einzuführen, drücken die Kontaktstifte die geschlossene Abdeckung 10 damit geringfügig federnd nach innen. Diese geringfügige Einfahrbewegung der geschlossenen Abdeckung 10 kann dazu verwendet werden, eine Rastklinke, welche den Kragen 8 in seiner temporär verrasteten Einfahrstellung hält, auszulösen, sodass der Kragen 8 durch Federkraft in seine Ausfahrstellung springt, was wiederum die Abdeckung 10 in ihre Offenstellung versetzt.

Während der Innenumfang des Kragens 8 im wesentlichen durch die verwendete Steckernorm bedingt ist, kann der Außenumfang des Kragens 8 beliebig geformt sein, beispielsweise auch zylindrisch wie in der Ausführungsform von Fig. 5. Auch der optionale Rahmen 14, welcher den Kragen 8 umgibt, kann beliebige Form haben, z.B. wie in Fig. 5 gezeigt die Form einer Abdeckplatte, wenn die Steckdose 1 in einer Wandöffnung, einem Gerätegehäuse, usw. eingebaut werden soll. Mit einer Schraube 2' kann der Sockel 2 beispielsweise in einer solchen Wandöffnung, einem solchen Gerätegehäuse oder allgemein in einer herkömmlichen Installationsdose verankert werden.

Die Fig. 6a und 6b zeigen den Einbau mehrerer Steckdosen 1 in ein gemeinsames Gehäuse 26 einer Mehrfach-Steckdose 27. Die Rahmen 14 der nebeneinanderliegenden Steckdosen 1 sind hier einstückig zu einem gemeinsamen Rahmen vereinigt bzw. bilden eine der Seiten des Gehäuses 26.

Die Erfindung ist nicht auf die dargestellten Ausführungsformen beschränkt, sondern umfasst alle Varianten, Modifikationen und deren Kombinationen, die in den Rahmen der angeschlossenen Ansprüche fallen.

## Patentansprüche

1. Steckdose (1) für einen Netzstecker mit zumindest zwei Kontaktstiften, umfassend
einen Sockel (2), der auf einer Außenseite (3) zumindest zwei mit inneren elektrisch leitenden Kontaktflächen ausgestattete Buchsen (4) zur Aufnahme je eines Kontaktstiftes hat,
wobei eine Abdeckung (10), die am Sockel (2) zwischen einer Schließstellung, in welcher sie die Buchsen (4) verschließt, und einer Offenstellung, in welcher sie die Buchsen (4) freigibt, beweglich gelagert ist,
**gekennzeichnet durch** einen einen Kragen (8), der am Sockel (2) zwischen einer eingefahrenen Stellung, in welcher er im wesentlichen bündig mit der genannten Außenseite (3) abschließt, und einer ausgefahrenen Stellung, in welcher er von der Außenseite (3) vorspringend diese kragenartig umgibt, beweglich gelagert ist, und
einen die Abdeckung (10) mit dem Kragen (8) koppelnden Kopplungsmechanismus, welcher dafür ausgebildet ist, dass die Abdeckung bei eingefahrenem Kragen (8) in der Schließstellung und bei ausgefahrenem Kragen (8) in der Offenstellung ist.

2. Steckdose nach Anspruch 1, **dadurch gekennzeichnet, dass** der Kragen (8) mit zumindest einer Schutzkontaktfeder (23) ausgestattet ist.

3. Steckdose nach Anspruch 2, **dadurch gekennzeichnet, dass** die Schutzkontaktfeder (23) über einen Schleifkontakt (24) mit einem Erdungsanschluss des Sockels (2) elektrisch verbunden ist.

4. Steckdose nach einem der Ansprüche 1 bis 3, **dadurch gekennzeichnet, dass** die Abdeckung (10) ein federbelasteter Schieber (15) ist, welcher im Sockel (2) parallel zu dessen Außenseite (3) verschieblich gelagert ist.

5. Steckdose nach einem der Ansprüche 1 bis 4, **dadurch gekennzeichnet, dass** der Kopplungsmechanismus durch eine Kulisse an einem der beiden Teile Abdeckung (10) und Kragen (8) einerseits und einen mit der Kulisse zusammenwirkenden Steuernocken am anderen der beiden Teile Abdeckung (10) und Kragen (8) anderseits gebildet ist.

6. Steckdose nach den Ansprüchen 4 und 5, **dadurch gekennzeichnet, dass** die Kulisse eine Auflaufschräge (20) am Schieber (15) und der Steuernocken ein Vorsprung (21) am Kragen (8) ist, der auf der Auflaufschräge (20) gleitet.

7. Steckdose nach einem der Ansprüche 1 bis 6, **dadurch gekennzeichnet, dass** der Kragen (8) in die ausgefahrene Stellung federnd vorgespannt und mittels einer lösbaren Rastklinke in der eingefahrenen Stellung temporär verrastbar ist.

8. Steckdose nach Anspruch 7, **dadurch gekennzeichnet, dass** die Abdeckung (10) in der Schließstellung in Buchsenaufnahmerichtung federnd eindrückbar ist und beim Eindrücken die Rastklinke löst.

9. Steckdose nach einem der Ansprüche 1 bis 8, **dadurch gekennzeichnet, dass** der Sockel (2) über einen Abstandhalter (5) einen ihn umgebenden Rahmen (12) trägt, auf dessen Außenumfang ein umgeschlagener Rand (13) des Kragens (8) gleitend geführt ist.

10. Steckdose nach einem der Ansprüche 1 bis 8, **dadurch gekennzeichnet, dass** der Sockel (2) über einen Abstandhalter (5) einen ihn umgebenden Rahmen (14) trägt, in dem der Kragen (8) gleitend geführt und in der eingefahrenen Stellung aufgenommen ist.

11. Steckdose nach Anspruch 9 oder 10, **dadurch gekennzeichnet, dass** der Abstandhalter (5) eine Montagestruktur zur Aufputz- oder Unterputzmontage der Steckdose (1) ist.

12. Steckdose nach einem der Ansprüche 9 bis 11, **dadurch gekennzeichnet, dass** zwischen dem Kragen (8) und dem Rahmen (12, 14) eine umlaufende Dichtung vorgesehen ist.

13. Steckdose nach einem der Ansprüche 1 bis 12, **dadurch gekennzeichnet, dass** zwischen dem Kragen (8) und dem Sockel (2) eine umlaufende Dichtung vorgesehen ist.

14. Steckdose nach einem der Ansprüche 1 bis 13, **dadurch gekennzeichnet**, an dem Sockel (2) oder dem Kragen (8) eine Verschlussklappe (22) angelenkt ist.

15. Steckdose nach Anspruch 14 in Verbindung mit Anspruch 10, **dadurch gekennzeichnet, dass** die Verschlussklappe (22) am Rahmen (14) des Sockels (2) angelenkt ist und über einen Betätigungsmechanismus bei ihrem Öffnen den Kragen (8) in seine ausgefahrene Stellung versetzt.

16. Mehrfach-Steckdose, mit zumindest zwei Steckdosen nach einem der Ansprüche 1 bis 15 jeweils in Verbindung mit Anspruch 10, **dadurch gekennzeichnet, dass** die Steckdosen (1) ein gemeinsames Gehäuse (26) haben, welches die Rahmen (14) der Steckdosen (1) bildet.

## Claims

1. Socket (1) for a power plug with at least two contact pins, comprising
a base (2) having, on an outer side (3), at least two jacks (4) equipped with inner electrically conductive contact surfaces for receiving one contact pin each,
wherein a cover (10) is mounted on the base (2) movably between a closed position in which it covers the jacks (4) and an open position in which it exposes the jacks (4),
**characterised by**
a collar (8), which is mounted on the base (2) movably between a retracted position in which it is substantially flush with said outer side (3) and an extended position in which it projects from the outer side (3) and surrounds the outer side (3) collar-like, and
a coupling mechanism coupling said cover (10) with said collar (8) and being configured such that the cover is in the closed position when the collar (8) is retracted and in the open position when the collar (8) is extended.

2. Socket according to claim 1, **characterised in that** the collar (8) is equipped with at least one grounding contact spring (23).

3. Socket according to claim 2, **characterised in that** the grounding contact spring (23) is electrically connected with a grounding connector of the base (2) via a sliding contact (24).

4. Socket according to any one of claims 1 to 3, **characterised in that** the cover (10) is a spring-loaded slider (15) mounted in the base (2) parallelly slideably with respect to the outer side (3) thereof.

5. Socket according to any one of claims 1 to 4, **characterised in that** the coupling mechanism is formed by a guiding surface on one of the two parts cover (10) and collar (8) on the one hand and a cam cooperating with the guiding surface on the other one of the two parts cover (10) and collar (8) on the other hand.

6. Socket according to claims 4 and 5, **characterised in that** the guiding surface is a bevel (20) on the slider (15) and the cam is a projection (21) on the collar (8) which slides on the bevel (20).

7. Socket according to any one of claims 1 to 6, **characterised in that** the collar (8) is spring-loaded towards the extended position and temporarily lockable in the retracted position by means of a disengageable catch.

8. Socket according to claim 7, **characterised in that** the cover (10) can, in the closed position, be springily pressed in the receiving direction of the jacks and disengages the catch upon pressing.

9. Socket according to any one of claims 1 to 8, **characterised in that** the base (2) supports via a spacer (5) a frame (12) surrounding the base, wherein a bent-back edge (13) of the collar (8) is guided slideably on the outer circumference of the frame.

10. Socket according to any one of claims 1 to 8, **characterised in that** the base (2) supports via a spacer (5) a frame (12) surrounding the base, in which frame the collar (8) is guided slideably and received in the retracted position.

11. Socket according to claim 9 or 10, **characterised in that** the spacer (5) is a mounting structure for surface- or flush-mounting the socket (1).

12. Socket according to any one of claims 9 to 11, **characterised in that** a circumferential seal is provided between the collar (8) and the frame (12, 14).

13. Socket according to any one of claims 1 to 12, **characterised in that** a circumferential seal is provided between the collar (8) and the base (2).

14. Socket according to any one of claims 1 to 13, **characterised in that** a cover flap (22) is articulated on the base (2) or on the collar (8).

15. Socket according to claim 14 in combination with claim 10, **characterised in that** the cover flap (22) is articulated on the frame (14) of the base (2) and brings, upon being opened, the collar (8) into its extended position via an actuating mechanism.

16. Multi-Socket with at least two sockets according to any one of claims 1 to 15 each in combination with claim 10, **characterised in that** the sockets (1) have a common housing (26) which forms the frames (14) of the sockets (1).

## Revendications

1. Prise de courant (1) pour une fiche secteur avec au moins deux broches de contact, comprenant
un socle (2) qui possède sur une face extérieure (3) au moins deux prises femelles (4) équipés de surfaces de contact électriquement conductrices intérieures pour l'admission chaque fois d'une broche de contact,
dans laquelle un couvercle (10) qui est logé mobilement sur le socle (2) entre une position de fermeture, dans laquelle il ferme les prises femelles (4), et une position ouverte, dans laquelle les prises femelles (4) sont exposées,
**caractérisée par** une collerette (8) qui est logée mobilement sur le socle (2) entre une position rentrée, dans laquelle elle se ferme essentiellement en affleurement avec ladite face extérieure (3), et une position sortie, dans laquelle elle entoure la face extérieure (3) comme un col en saillissant de la face extérieure (3), et
un mécanisme d'accouplement couplant le couvercle (10) avec la collerette (8), lequel mécanisme est conçu de sorte que le couvercle se trouve dans la position de fermeture pour la collerette (8) rentrée et dans la position ouverte pour la collerette (8) sortie.

2. Prise de courant selon la revendication 1, **caractérisée en ce que** la collerette (8) est équipée d'au moins un ressort de contact à terre (23).

3. Prise de courant selon la revendication 2, **caractérisée en ce que** le ressort de contact à terre (23) est relié électriquement avec une prise de terre du socle (2) par le biais d'un frotteur (24).

4. Prise de courant selon l'une des revendications 1 à 3, **caractérisée en ce que** le couvercle (10) est un verrou (15) chargé par ressort, lequel verrou est logé mobilement dans le socle (2) parallèlement à sa face extérieure (3).

5. Prise de courant selon l'une des revendications 1 à 4, **caractérisée en ce que** le mécanisme d'accouplement est formé par une coulisse au niveau d'une des deux pièces, couvercle (10) et collerette (8), d'une part, et d'une came au niveau de l'autre parmi les deux pièces, couvercle (10) et collerette (8), cooperant avec la coulisse d'autre part.

6. Prise de courant selon des revendications 4 et 5, **caractérisée en ce que** la coulisse est une rampe (20) sur le verrou (15) et la came est une saillie (21) sur la collerette (8) qui glisse sur la rampe (20).

7. Prise de courant selon l'une des revendications 1 à 6, **caractérisée en ce que** la collerette (8) est chargée par ressort vers la position sortie et peut être verrouillée temporairement dans la position rentrée au moyen d'un cliquet d'arrêt amovible.

8. Prise de courant selon la revendication 7, **caractérisée en ce que** le couvercle (10) peut être poussé, dans la position de fermeture, vers l'intérieur de manière élastique en direction de réception des prises femelles et libère le cliquet d'arrêt lors de la poussée vers l'intérieur.

9. Prise de courant selon l'une des revendications 1 à 8, **caractérisée en ce que** le socle (2) porte un cadre (12) l'entourant par le biais d'un espaceur (5), sur le contour extérieur duquel cadre un bord (13) replié de la collerette (8) est guidé par glissement.

10. Prise de courant selon l'une des revendications 1 à 8, **caractérisée en ce que** le socle (2) porte un cadre (14) l'entourant par le biais d'un espaceur (5), dans lequel cadre la collerette est guidée par glissement et est logée dans la position rentrée.

11. Prise de courant selon la revendication 9 ou 10, **caractérisée en ce que** l'espaceur (5) est une structure de montage pour le montage en saillie ou encastré de la prise de courant (1).

12. Prise de courant selon l'une des revendications 9 à 11, **caractérisée en ce qu'**un joint circonférentiel est prévu entre la collerette (8) et le cadre (12, 14).

13. Prise de courant selon l'une des revendications 1 à 12, **caractérisée en ce qu'**un joint circonférentiel est prévu entre la collerette (8) et le socle (2).

14. Prise de courant selon l'une des revendications 1 à 13, **caractérisée en ce qu'**un volet de fermeture (22) est articulé sur le socle (2) ou sur la collerette (8).

15. Prise de courant selon la revendication 14 en combinaison avec la revendication 10, **caractérisée en ce que** le volet de fermeture (22) est articulé sur le cadre (14) du socle (2) et met la collerette (8) dans sa position sortie lors de son ouverture par le biais d'un mécanisme d'actionnement.

16. Prise de courant multiple avec au moins deux prises de courant selon l'une des revendications 1 à 15 respectivement en combinaison avec la revendication 10, **caractérisée en ce que** les prises de courant (1) ont un boitier (26) commun, lequel forme les cadres (14) des prises de courant (1).
